# EUROPÄISCHE PATENTSCHRIFT

(11) **EP 1 859 720 B1**
(45) Veröffentlichungstag und Bekanntmachung des Hinweises auf die Patenterteilung: **07.07.2010**
(21) Anmeldenummer: 07003173.7
(22) Anmeldetag: 15.02.2007
(51) Int. Cl.: A47L 15/42

(54) **Haushaltsgerät, insbesondere Geschirrspüler, mit optischer Betriebsanzeige**
Domestic appliance, in particular dishwasher, with optical operating display
Appareil ménager, en particulier lave-vaisselle, doté d'une signalisation de fonctionnement optique

(43) Veröffentlichungstag der Anmeldung: 28.11.2007
(73) Patentinhaber: V-Zug AG, CH-6301 Zug (CH)
(72) Erfinder: Betschart, Fredy, 6440 Brunnen (CH); Werner, Jürg, 8908 Hedingen (CH)
(74) Vertreter: Sutter, Kurt

(56) Entgegenhaltungen:
- WO-A-2005/102139
- DE-A1-102005 047 915

## Beschreibung

Die Erfindung betrifft ein Haushaltgerät, insbesondere einen Geschirrspüler, mit einer von einer Frontplatte bedeckten Fronttüre, und mit mindestens einem Signallicht zum Beleuchten einer an das Haushaltgerät angrenzenden Oberfläche.

Geräte dieser Art sind z.B. aus DE 10 2004 038 418 und EP 1 421 893 bekannt. Sie besitzen eine Signalleuchte, welche den Boden vor dem Gerät beleuchtet, was jedoch einen bodennahen Einbau des Geräts erfordert. Eine andere Lösung ist aus EP 1 151 717 bekannt. Dort wird das Signallicht mit einem Lichtleiter über der Fronttüre gegen vorne geführt. Bei dieser Lösung ist das Signallicht jedoch bei vorstehender Arbeitsplatte unter Umständen schlecht sichtbar. Alle diese Lösungen erlauben es, dem Benutzer den Betriebszustand des Gerätes anzuzeigen, selbst wenn vor der Fronttüre des Gerätes eine optisch nicht transparente Frontplatte angeordnet ist. Geräte mit derartigen Frontplatten werden auch "vollintegrierte" Geräte genannt.

Aus der internationalen Patentanmeldung WO 2005/102139 A1 ist eine Geschirrspülmaschine mit einer von einer Frontblende abgedeckten Fronttür bekannt. In der Seitenfläche der Fronttür sind Signalleuchten in Form von Illuminationselementen angeordnet, die als Betriebsablaufanzeige der Geschirrspülanzeige dienen. Die Illuminationselemente sind so ausgestaltet, dass sie bei geschlossener Fronttür ein für einen Benutzer sichtbares Signal erzeugen und einen Spalt seitlich der Frontblende ausleuchten. Die Hauptabstrahlrichtung der Signalleuchten verläuft parallel zur Frontblende.

Aufgabe der vorliegenden Erfindung ist es, eine Lösung zu den oben genannten Problemen zu finden. Diese Aufgabe wird vom Haushaltgerät gemäss Anspruch 1 gelöst.

Weitere bevorzugte Ausführungen der Erfindung ergeben sich aus den abhängigen Ansprüchen sowie aus der nun folgenden Beschreibung einer bevorzugten Ausführung anhand der Figuren. Dabei zeigen:
Figur 1 eine Ansicht eines Geschirrspülers,
Figur 2 einen horizontalen Schnitt durch die Türe des Geschirrspülers und ein angrenzendes Bauteil auf Höhe der Signalleuchte und
Figur 3 eine Ansicht der Türkante mit zwei Signalleuchten.

Der Geschirrspüler nach Fig. 1 besitzt ein stationäres Gehäuse 2 und eine Fronttüre 3. Die Fronttüre 3 ist zum Öffnen um eine horizontale Schwenkachse 4 schwenkbar. Die Schwenkachse 4 geht durch den unteren Bereich der Fronttüre 3. Vor der Fronttüre 3 ist eine Dekor- bzw. Frontplatte 5 angeordnet, welche z.B. aus Holz und/oder Kunststoff besteht. Sie trägt in der Regel keine Bedienelemente und ist auch nicht transparent, so dass spezielle Massnahmen vorgesehen werden müssen, um dem Benutzer den Betriebszustand des Gerätes bei geschlossener Türe mitzuteilen. Unter "Betriebszustand" ist in diesem Zusammenhang jegliche Information über das Gerät zu verstehen, welche für den Benutzer hilfreich sein kann, z.B. "Gerät läuft", "Programm-Ende", "Salz nachfüllen", etc.

Die Figuren 2 und 3 zeigen den Aufbau und die Funktion einer Anordnung mit mindestens einer Signalleuchte 6, welche hinter der Frontplatte 5 in der Fronttüre 3 des Gerätes eingebaut ist. Wie insbesondere aus Figur 2 ersichtlich, ist die Signalleuchte 6 im Inneren der Fronttüre 3 untergebracht, und zwar bei einer vertikalen Vorderkante 7 derselben. Damit das Licht der Signalleuchte 6 nach aussen treten kann, ist die Kante 7 mit einem Fenster 8 oder einer Öffnung versehen. Die Signalleuchte 6 ist so konstruiert, dass sie das meiste Licht in eine Hauptabstrahlrichtung 9 abgibt. Die Hauptabstrahlrichtung 9 verläuft horizontal und schräg zur Vorderseite der Frontplatte 5. Der Winkel α zwischen der Vorderseite der Frontplatte 5 und der Hauptabstrahlrichtung 9 liegt vorzugsweise in einem Bereich zwischen 30° und 60°, so dass das Licht von der Signalleuchte 6 schräg nach vorne in den Spalt 10 zwischen der Frontplatte 5 und einem benachbarten Gerät oder Möbelstück 11 eintritt. Mindestens ein Teil des Lichts trifft dabei auf die Oberfläche 12 des Geräts oder Möbelstücks 11 auf, welche an den Spalt 10 angrenzt. Von dort wird das Licht vorzugsweise diffus gestreut, so dass es für den Benutzer auch bei geschlossener Fronttüre 3 sichtbar ist.

Wie aus Figur 3 ersichtlich, können auch mehrere Signalleuchten 6 vertikal übereinander angeordnet sein, wodurch dem Benutzer mehr Informationen oder deutlichere Signale übermittelt werden können. Vorzugsweise besitzen die Signalleuchten in diesem Falle unterschiedliche Farben. Denkbar ist es auch, mit den Signalleuchten dynamisch sich ändernde Muster zu erzeugen, wie z.B. in Form eines Lauflichts.

Als Signalleuchten können auch eine oder mehrere mehrfarbige LED verwendet werden.

In der dargestellten Ausführung strahlen die Signalleuchten 6 das Licht horizontal und schräg zur Frontplatte 5 ab. Denkbar ist auch, dass sie das Licht schräg nach oben oder schräg nach unten abstrahlen, so dass es zum Beispiel auf den Boden oder auf die Decke der Küche fällt.

Weiter ist auch denkbar, die Signalleuchten 6 nicht an der schwenkbaren Fronttüre 3 anzuordnen, sondern in einem vorderen Bereich der Seitenwände des stationären Gehäuses 2. In diesem Falle sollte die Hauptabstrahlrichtung 9 steiler nach vorne gerichtet sein, so dass mindestens ein Teil des Lichts in den Spalt 10 eintritt.

Der Begriff "Signalleuchte" ist im vorliegenden Zusammenhang weit auszulegen. Es kann sowohl eine aktive Lichtquelle, aber auch einen beleuchteten Lichtleiter oder Reflektor bezeichnen.

Vorzugsweise können an beiden Seiten des Gerätes Signalleuchten 6 vorgesehen sein, so dass je nach Bedarf sowohl der Spalt links als auch der Spalt rechts der Fronttüre 5 ausgeleuchtet werden können.

Zur Verbesserung der Sichtbarkeit können eine oder beide Flächen 12 oder 13, welche an den Spalt 10 angrenzen, mit einem geeigneten Reflektor 16 versehen werden. Dabei kann es sich zum Beispiel um ein weisses, diffus reflektierendes Klebeband handeln. Deshalb bezieht sich die Erfindung auch auf die Kombination eines Haushaltgeräts mit einem angrenzenden Möbelstück, wobei an mindestens einer der an den Spalt 10 angrenzenden Flächen ein Reflektor 16 angeordnet ist. Dabei ist der Begriff "angrenzendes Möbelstück" breit zu verstehen, z.B. als eigentliches Möbel bzw. Einbaumöbel oder Teil davon, aber auch als weiteres Haushaltgerät.

Die vorliegende Erfindung ist besonders vorteilhaft bei Verwendung in einem Geschirrspüler. Sie kann jedoch auch in anderen Haushaltsgeräten, wie zum Beispiel Kühlschränken, Einsatz finden.

## Patentansprüche

1. Haushaltgerät, insbesondere Geschirrspüler, mit einer von einer Frontplatte (5) bedeckten Fronttüre (3), und mit mindestens einer Signalleuchte (6) zum Beleuchten einer an das Haushaltgerät angrenzenden Oberfläche, wobei die Signalleuchte (6) an der Fronttüre (3) hinter der Frontplatte (5) angeordnet ist und dazu ausgestaltet ist, bei geschlossener Fronttüre (3) ein für einen Benutzer sichtbares Signal zu erzeugen, wobei die Signalleuchte (6) ausgestaltet ist zum Ausleuchten mindestens eines Teils eines Spalts (10) seitlich der Frontplatte (5), **dadurch gekennzeichnet, dass** die Signalleuchte (6) Licht in eine Hauptabstrahlrichtung (9) abgibt, wobei die Hauptabstrahlrichtung (9) schräg zur Frontplatte (5) verläuft.

2. Haushaltgerät nach Anspruch 1, wobei die Signalleuchte (6) an einer vertikalen Kante (7) der Fronttüre (3) angeordnet ist.

3. Haushaltgerät nach Anspruch 2, wobei die vertikale Kante (7) im Bereich der Signalleuchte (6) mit einem Fenster (8) oder einer Öffnung versehen ist.

4. Haushaltgerät nach einem der Ansprüche 1 oder 3, wobei die Signalleuchte (6) Licht in eine Hauptabstrahlrichtung (9) abgibt, wobei die Hauptabstrahlrichtung schräg zum Front Frontplatte verläuft, insbesondere unter einem Winkel (α) zwischen 30° und 60°.

5. Haushaltgerät nach einem der vorhergehenden Ansprüche, wobei die Hauptabstrahlrichtung (9) horizontal verläuft.

6. Haushaltgerät nach einem der vorangehenden Ansprüche, wobei mehrere Signalleuchten (6) vorgesehen sind, und insbesondere wobei die Signalleuchten (6) unterschiedliche Farben aufweisen.

7. Haushaltgerät nach Anspruch 6, wobei die Signalleuchten (6) vertikal übereinander angeordnet sind.

8. Haushaltgerät nach einem der vorangehenden Ansprüche, wobei die Fronttüre (3) um eine horizontale Schwenkachse (4) schwenkbar ist, welche in einem unteren Bereich der Fronttüre (3) verläuft.

9. Haushaltgerät nach einem der vorangehenden Ansprüche, wobei die Signalleuchte(n) (6) eine bzw. mehrere mehrfarbige LED ist/sind.

10. Kombination aus einem Haushaltgerät (1) nach einem der vorangehenden Ansprüche und einem angrenzenden Möbelstück (11), wobei an mindestens einer Fläche (12, 13), welche an den Spalt (10) zwischen der Frontplatte (5) und dem angrenzenden Möbelstück angrenzt, ein Reflektor (16) angeordnet ist.

## Claims

1. Domestic appliance, in particular dishwasher, with a front door (3) covered by a front panel (5), and with at least one signal light (6) for illuminating a surface adjacent to the domestic appliance, wherein the signal light (6) is arranged on the front door (3) behind the front plate (5) and is designed to produce a signal that is visible to a user when the front door (3) is closed, wherein the signal light (6) is designed to illuminate at least a part of a gap (10) sideways of the front plate (5), **characterized in that** the signal light (6) emits light in a main direction of radiation (9), wherein the main direction of radiation (9) runs obliquely to the front plate (5).

2. Domestic appliance according to claim 1, wherein the signal light (6) is arranged on a vertical edge (7) of the front door (3).

3. Domestic appliance according to claim 2, wherein the vertical edge (7) is provided with a window (8) or an opening in the area of the signal light (6).

4. Domestic appliance according to claim 1 or 3, wherein the signal light (6) emits light in a main direction of radiation (9), wherein the main direction of radiation runs obliquely to the front plate, in particular in an angle (α) between 30° and 60°.

5. Domestic appliance according to one of the preceding claims, wherein the main direction of radiation (9) runs horizontally.

6. Domestic appliance according to one of the claims, wherein several signal lights (6) are provided, and in particular wherein the signal lights (6) have different colours.

7. Domestic appliance according to claim 6, wherein the signal lights (6) vertically are arranged one upon the other.

8. Domestic appliance according to one of the preceding claims, wherein the front door (3) is pivotable around a horizontal axis of rotation (4) that runs in a lower region of the front door (3).

9. Domestic appliance according to one of the preceding claims, wherein the signal light(s) (6) is/are one or several multi-coloured LEDs, respectively.

10. Combination of a domestic appliance (1) according to one of the preceding claims and an adjacent piece of furniture (11), wherein a reflector (16) is arranged on at least one surface (12, 13) that is adjacent to the gap (10) between the front plate (5) and the adjacent piece of furniture.

## Revendications

1. Appareil ménager, en particulier lave-vaisselle, comportant une porte frontale (3) recouverte d'une plaque frontale (5) et comportant au moins un signal lumineux (6) servant à éclairer une surface adjacente à l'appareil ménager, le signal lumineux (6) étant disposé au niveau de la porte frontale (3) derrière la plaque frontale (5) et étant réalisé dans le but de générer, lorsque la porte frontale (3) est fermée, un signal visible par l'utilisateur, le signal lumineux (6) étant réalisé pour éclairer au moins une partie d'une colonne (10) côté plaque frontale (5), **caractérisé en ce que** le signal lumineux (6) émet de la lumière dans la direction d'un faisceau principal (9), la direction du faisceau principal (9) s'étendant de manière oblique par rapport à la plaque frontale (5).

2. Appareil ménager selon la revendication 1, **caractérisé en ce que** le signal lumineux (6) est disposé au niveau d'une arête verticale (7) de la porte frontale (3).

3. Appareil ménager selon la revendication 2, **caractérisé en ce que** l'arête verticale (7) est pourvue dans la zone du signal lumineux (6) d'une fenêtre (8) ou d'une ouverture.

4. Appareil ménager selon l'une quelconque des revendications 1 à 3, **caractérisé en ce que** le signal lumineux (6) émet de la lumière dans une direction du faisceau principal (9), la direction du faisceau principal s'étendant de manière oblique par rapport à la plaque frontale, en particulier selon un angle (α) compris entre 30° et 60°.

5. Appareil ménager selon l'une quelconque des revendications précédentes, **caractérisé en ce que** la direction du faisceau principal (9) s'étend de manière horizontale.

6. Appareil ménager selon l'une quelconque des revendications précédentes, **caractérisé en ce que** plusieurs signaux lumineux (6) sont prévus, les signaux lumineux (6) présentant diverses couleurs.

7. Appareil ménager selon la revendication 6, **caractérisé en ce que** les signaux lumineux (6) sont disposés les uns au-dessus des autres de manière verticale.

8. Appareil ménager selon l'une quelconque des revendications précédentes, **caractérisé en ce que** la porte frontale (3) peut tourner autour d'un axe de pivotement (4) horizontal, lequel axe de pivotement s'étend dans une zone inférieure de la porte frontale (3).

9. Appareil ménager selon l'une quelconque des revendications précédentes, **caractérisé en ce que** le/les signaux lumineux (6) sont constitués d'une voire de plusieurs LED multi-couleurs.

10. Combinaison d'un appareil électroménager (1) selon l'une quelconque des revendications précédentes avec un meuble (11) adjacent, **caractérisé en ce que** un réflecteur (16) est disposé au niveau d'au moins une face (12, 13) laquelle est adjacente à une fente (10) entre la plaque frontale (5) et le meuble adjacent.
